# EUROPÄISCHE PATENTSCHRIFT

(11) **EP 0 020 881 B1**
(45) Veröffentlichungstag und Bekanntmachung des Hinweises auf die Patenterteilung: **06.04.1983**
(21) Anmeldenummer: 80101723.7
(22) Anmeldetag: 01.04.1980
(51) Int. Cl.: B42C 19/02

(54) **Verfahren zur Herstellung eines Buchblocks sowie Vorrichtung zur Durchführung des Verfahrens**
Process for manufacturing book blocks and device for carrying out the process
Procédé de fabrication d'un livre et dispositif pour la mise en oeuvre du procédé

(30) Priorität: 15.06.1979 DE 2924180
(43) Veröffentlichungstag der Anmeldung: 07.01.1981
(73) Patentinhaber: Reinhard Mohn GmbH, D-4830 Gütersloh 1 (DE)
(72) Erfinder: Kwauka, Gerd-Georg, Dr., D-4830 Gütersloh 11 (DE)
(74) Vertreter: Patentanwälte Dr. Solf & Zapf

## Beschreibung

Zur Herstellung eines fadengehefteten Buchblocks werden in der Regel verschieden bedruckte Bogen zu Lagen gefalzt und gleiche Lagen von Hand zu Stapeln zusammengefasst. Dann werden die zu einem Buch gehörenden Lagenstapel von Hand in die Magazine einer Zusammentragemaschine gefüllt. Die Anleger der Zusammentragemaschine ziehen aus den Magazinen je eine Lage, ggf. auch nur einen Einzelbogen, wenn Beilagen vorgesehen sind, ab und legen die Lage oder den Einzelbogen oder Vorsatzbogen auf ein kontinuierlich laufendes Transportsystem. Das Transportsystem fährt unter oder vor den Anlegern entlang, wobei die zu einem Buch gehörenden Lagen aufeinander oder seitlich nebeneinander gesammelt werden. Die aneinandergereihten Magazine enthalten daher die Lagen in der Reihenfolge der aufeinanderzulegenden Druckerzeugnisse, so dass am Ende der Zusammentragemaschine jeweils die Lagen des kompletten Buchblocks ggf. im Kommen und Gehen gesammelt worden sind. Die auf diese Weise erstellten Buchblockrohlinge werden von Hand dem Auslauf der Zusammentragemaschine entnommen, auf Paletten zwischengestapelt und die gefüllten Paletten einer Fadenheftmaschine zugeführt, von Hand entstapelt und in einer Fadenheftmaschine in an sich bekannter Weise zum Buchblockrohling gebunden. Aus dieser Beschreibung des bekannten Verfahrens zur Herstellung eines Buchblocks wird offensichtlich, dass trotz der Verwendung einer Zusammentragemaschine sehr viel Handarbeit erforderlich ist und sich sehr viel Leerlauf durch die Zwischenstapelbildung ergibt. Die Zwischenstapelbildung erfordert ferner viel Raum und Arbeitszeit. Ausserdem kann die Zusammentragemaschine nicht in allen Fällen voll ausgelastet werden, wenn beispielsweise weniger Lagen als vorhandene Magazine zum Buchblock gesammelt werden.

Neben dem Verfahren zum Zusammenstellen eines Buchblockrohlings mit einer Zusammentragemaschine ist das Sammeln von gefalzten Lagen und Heften der gesammelten Lagen zu Zeitschriften oder dergleichen mit dem sogenannten Sammelhefter bekannt. Der Sammelhefter weist - wie die Zusammentragemaschine - Magazine auf, die jeweils mit gleichen gefalzten Druckbogen von Hand gefüllt werden. Mit Anlegern wird aus den Magazinen jeweils eine Lage abgezogen und auf das quer vor den Anlegern entlanglaufende Transportmittel abgelegt. Das Transportmittel besteht aus einem Sattel, auf den die Lagen gehängt werden. Dazu müssen die Lagen geöffnet werden, was von den Anlegern automatisch mechanisch oder mit Saugluft durchgeführt wird. Die zu einer Zeitschrift gehörenden geöffneten Lagen werden auf dem Sattel dachförmig aufeinandergebracht und unmittelbar einer Faden- oder Drahtheftmaschine zugeführt, in der die gesammelten Lagen auf dem Sattel faden- oder drahtgeheftet werden.

Abgesehen davon, dass Sammelhefter bisher nur zur Herstellung von Zeitschriften oder dergleichen verwendbar waren, haftet diesen Vorrichtungen der Nachteil an, dass deren Anleger verschieden gefalzte Produkte mit unterschiedlichen Seitenzahlen einzeln öffnen müssen, so dass als Anleger nur komplizierte Vorrichtungen eingesetzt werden können.

Darüber hinaus ist auch die Kombination einer Zusammentagemaschine mit einer Drahthefteinrichtung zur Herstellung von drahtgehefteten dünnen Broschüren aus Plano-Vierseiten-Bogen bekannt. Diese Anlage arbeitet relativ schnell, ist jedoch nur für Zeitschriften geeignet.

Bei einem durch die GB-A-1 124 415 5 bekanntgewordenen Verfahren werden zwar Lagenstapel mit aufeinanderfolgenden Lagen innerhalb eines Stapels realisiert, deren Ordnungszahlen nicht kontinuierlich ansteigen, d.h. nicht konsekutiv aufeinanderfolgen. Jedoch handelt es sich hierbei um entsprechend vorgeordnete Stapel in den Magazinen des Zusammentragsystems und nicht um die Stapel, die durch Entnahme der einzelnen Lagen aus diesen Magazinen auf das Transportsystem angelegt werden. Diese letzteren Stapel haben nämlich wieder eine Lagenfolge, die durch eine kontinuierlich ansteigende Ordnungszahl gekennzeichnet ist.

Aufgabe der Erfindung ist, ein wesentlich rationeller arbeitendes Verfahren zur Herstellung von Buchblocks, vorzugsweise im wesentlichen unter Verwendung bekannter Vorrichtungen, sowie eine Vorrichtung zur Durchführung des Verfahrens zu schaffen.

Diese Aufgabe wird bei einem Verfahren zur Herstellung eines Buchblocks, bei dem jeweils gleiche Lagen als Stapel jeweils einem Magazin einer in einer Reihe von mehreren, nebeneinander angeordneten Magazinen zugeführt, vom jedem Magazin zugeordneten Anleger die Lagen eines Buchblocks in Reihe nacheinander positioniert auf ein unter oder neben der Magazinreihe parallel dazu angeordnetes, gleichzeitig mehrere Fadenheftmaschinen versorgendes, kontinuierlich oder schrittweise arbeitendes Transportsystem gegeben, gesammelt und fadengeheftet werden, dadurch gelöst, dass die Lagen des Buchblocks vorher in der Folge der Reihe derart grup-1 penweise geordnet angelegt werden, dass - Grupf pen mit jeweils f Lagen gebildet werden und die einer 1 Lage folgende Lage einer Gruppe die Lage x + - ist, f wobei f die Zahl der Fadenheftmaschinen und grösser als 1 ist, 1 die Anzahl der Lagen ist und x der Ordnungszahl der Lage des Buchblocks entspricht, wobei die untersten Lagen der längs des Transportsystems aufeinanderfolgenden Gruppen von der Ordnungszahl x = 1 beginnend bis zur Ordnungszahl 1 x = - kontinuierlich durchlaufen, wobei der Quo- ^{f}l tient - eine ganze Zahl, vorzugsweise eine gerade f Zahl, ist und wobei jeweils die in der Folge gleiche Lage einer Gruppe der gleichen Fadenheftmaschine zugeführt wird.

Werden beispielsweise sechs Fadenheftmaschinen (f) mit einem Transportsystem beschickt und soll ein Buchblock aus 24 Lagen (n bestehen, so werden 1 - = 4 Gruppen gebildet, wobei sich in jeder Gruppe f eine Lage für je eine Fadenheftmaschine befindet. Jede Gruppe besteht demgemäss aus 6 Lagen, wobei der ersten Lage ( x = 1) die fünfte Lage (x + 1 - = 1 + 4 = 5) und der fünften Lage die neunte f Lage, der neunten die dreizehnte, der dreizehnten die siebzehnte und der siebzehnten die einundzwangzigste folgen. Damit ist die erste Gruppe komplett. Es folgt die zweite Gruppe, die mit der zweiten Lage (x = 2) beginnt und in der Folge die sechste, zehnte bis zweiundzwanzigste Lage aufgenommen hat. Die dritte Gruppe beginnt mit der dritten Lage und die vierte Gruppe mit der vierten Lage. Vorzugsweise werden in dieser Reihenfolge die Magazine des Transportsystems gefüllt, so dass die Anleger in dieser Reihenfolge die Lagen an das Transportsystem übergeben, das somit jede Lage einzeln transportiert. Beispielsweise wird jede erste Lage einer Gruppe derselben, z.B. der ersten Fadenheftmaschine, und jede folgende Lage der Fadenheftmaschine zugeführt, die in der Folge im Buchblock diese Lage benötigt. Dies wird in der Regel die in der Reihenfolge der Beschickung vorangehende Fadenheftmaschine sein. Wird also die erste Lage (x = 1) der ersten Gruppe zur ersten Fadenheftmaschine geschickt, dann wird mit der zweiten Lage der ersten Gruppe die sechste Fadenheftmaschine beschickt. Oder wird die erste Lage der ersten Gruppe der zweiten Fadenheftmaschine zugeleitet, dann wird die in der Reihenfolge folgende fünfte Lage der ersten Fadenheftmaschine zugeführt.

Aufgrund der besonderen Wahl der Beschickung des Transportsystems und der Zuleitung der einzelnen Lagen zu bestimmten Fadenheftmaschinen, derart, dass in jeder Heftmaschine die Lagen entsprechend ihrer Ordnungszahl gesammelt und geheftet werden, wiederholt sich die Belegung eines Fachs oder dergleichen des Transportsystems nach jedem sechsten Umlauf des Transportsystems bzw. nach jedem sechsten Takt, so dass sich jeder Takt entsprechend der Anzahl der Fadenheftmaschinen wiederholt.

In der anliegenden Tabelle wird ein Schema mit f = 6 und 1 = 24 aufgezeichnet, das nach dem erfindungsgemässen Verfahren arbeitet. Aus diesem Beispiel ergibt sich, dass entsprechend der Zahl der Fadenheftmaschinen beim Anlauf der Transportmaschine sechs Anfangstakte bzw. Umläufe erforderlich sind, bis die Stationen der Transportmaschine 1 voll belegt sind, wobei bei jedem Umlauf - , also vier f zusätzliche Lagen entsprechend der beschriebenen Folge aufgenommen werden. Beim ersten Umlauf werden die Lagen 1 bis 4 im Abstand von fünf Lagen voneinander vom Transportsystem aufgenommen und der ersten Fadenheftmaschine übergeben (4₁ bedeutet: 4 = Ordnungszahl der Lage; Index 1 = Ordnungszahl der Fadenheftmaschine). Beim zweiten Umlauf nehmen dieselben Stellen des Transportsystems, die vorher die Lagen 1 bis 4 für die erste Fadenheftmaschine aufgenommen haben, die Lagen 1 bis 4 für die Fadenheftmaschine 2 auf, während die jeweils folgenden Plätze des Transportsystems die Lagen 5 bis 8 für die Fadenheftmaschine 1 aufnehmen und dieser zuführen, wobei der Abstand ebenfalls fünf Lagen bzw. Plätze auf dem Transportsystem beträgt. Diese Folge der Aufnahme von Lagen wird fortgesetzt, bis alle Plätze des Transportsystems belegt sind. Dann arbeitet das erfindungsgemässe Verfahren lückenlos, und die verwendeten Vorrichtungen sind voll ausgelastet. Da von einem Transportsystem mehrere Fadenheftmaschinen bedient werden, kann die Geschwindigkeit des Transportsystems voll ausgenutzt werden, was bisher nicht möglich war; denn eine Fadenheftmaschine arbeitet im Vergleich zu den bekannten Transportsystemen, beispielsweise einer Zusammentragemaschine, viel zu langsam. Erst die Kombination mehrerer Fadenheftmaschinen mit einem Transportsystem und die erfindungsgemässe Verfahrensweise ermöglichen den gewaltigen technischen Fortschritt, dass in kürzerer Zeit, in der vordem ein Buchblock hergestellt wurde, nunmehr eine Vielzahl von Buchblöcken fadengeheftet wird.

Gegenstand der Erfindung ist ferner eine Vorrichtung zur Durchführung des erfindungsgemässen Verfahrens, bestehend aus einer Magazine, Anleger und eine mit den Anlegern zusammenwirkende Transportanlage aufweisenden Zusammentragevorrichtung und einer Fadenheftmaschine, dadurch gekennzeichnet, dass die Zusammentragevorrichtung mit mindestens einer weiteren Fadenheftmaschine kombiniert ist, dass die Zusammentragevorrichtung so 1 ausgebildet ist, dass - Gruppen mit jeweils f-Lagen f anlegbar sind und die einer Lage folgende Lage einer 1 Gruppe die Lage x + - ist, wobei f die Zahl der Faf denheftmaschinen und grösser als 1, 1 die Zahl der Lagen, x die Ordnungszahl der Lage des Buchblocks 1 sowie der Quotient - eine ganze Zahl, vorzugsweise f eine gerade Zahl ist, und dass jeweils die in der Folge gleiche Lage einer Gruppe der gleichen Fadenheftmaschine zuleitbar ist. Vorzugsweise wird eine an sich bekannte Zusammentragemaschine mit mehreren, an sich bekannten Fadenheftmaschinen so kombiniert, dass zwischen der Transportanlage der Zusammentragemaschine und jeder Fadenheftmaschine eine Weichenvorrichtung angeordnet ist, die das Weiterleiten einer Lage zur vorbestimmten Fadenheftmaschine ermöglicht.

Nach einer weiteren Ausführungsform der Erfindung wird die Magazin-Anleger-Transportanlage eines an sich bekannten Sammelhefters verwendet und mit mindestens zwei Fadenheftmaschinen kombiniert. Dabei werden die Lagen in der bekannten Weise geöffnet auf den Sattel gehängt und mit der Weichenvorrichtung einem Sattel der jeweiligen Fadenheftmaschine zugeführt. Die Fadenheftmaschine heftet die zu einem Buchblock gehörenden Lagen zusammen und stösst die gehefteten Buchblocks auf ein an sich bekanntes Sammelband ab. Vom Sammelband werden sie in eine an sich bekannte Buchbindemaschine geleitet.

Man kann aber auch auf die Öffnungseinrichtungen verzichten, wenn man Lagen verwendet, bei denen der letzte Falz fehlt. Diese werden vorzugsweise erfindungsgemäss in der Fadenheftmaschine über einem Falzschwert angeordnet, das den letzten Falz besorgt und gleichzeitig als Sattel der Fadenheftmaschine dient.

Die Erfindung bietet somit einen direkten Fluss vom Zusammentragen bzw. Sammeln bis zur Erstellung mehrerer Buchblocks gleichzeitig. Von besonderem Vorteil ist, dass dieser Fluss selbst dann nicht unterbrochen zu werden braucht, wenn Stopperbogen oder dergleichen auftreten; denn in einem solchen Fall können die folgenden Bogen der folgenden Gruppe mit dem Weichensystem in eine Notauslage geführt werden. Ausserdem wird die betreffende Fadenheftmaschine während eines Taktzyklus, also bei den folgenden, z.B. sechs Takten, nicht mehr beschickt und/oder die dazugehörigen Anleger abgeschaltet. Sobald der Zyklus vorüber ist, arbeiten die Anleger nach dem eingestellten Programm weiter. Insofern wandern allenfalls wenige Lagen nur in die Notauslage, so dass nur wenig Makkulatur anfällt. Der Stopperbogenfall ist im aufgeführten Beispiel simuliert, wenn z.B. die zehnte Lage für die Fadenheftmaschine 5 (10₅) ausfällt. Da 11₅ und 12₅ im gleichen Takt bereits angelegt sind, müssen sie zur Notauslage gefördert werden. Während der nächsten fünf Takte sind die Anleger, die schalttechnisch für die Speisung der Fadenheftmaschine 5 zuständig sind, abgeschaltet. Im folgenden sechsten Takt werden 10₅, 11₅ und 12₅ gezogen und danach - wie im ungestörten Fall - der Fadenheftmaschine 5 zugeführt. Aus diesem Beispiel geht ohne weiteres hervor, dass Störfälle unproblematisch sind. Das Erkennen der Störung kann mit an sich bekannten Mitteln erfolgen, die hier nicht näher beschrieben zu werden brauchen.

Die Erfindung gewährleistet eine gleichmässige Auslastung aller Fadenheftmaschinen. Der Abstand der Lagen wird in der Regel so gewählt, dass die Weichenanlage ohne Unterbrechung des Transports die jeweilige Lage für die vorbestimmte Fadenheftmaschine abzweigen kann. Selbstverständlich liegt es im Rahmen der Erfindung, wenn vor dem Fadenheften, also nach dem Abzweigen, in der üblichen Weise die für die Heftung erforderlichen Lagen auf einem Sattel gesammelt werden. Ferner ist es möglich, weniger Heftmaschinen zu verwenden, wenn die Arbeitsleistung dieser Maschinen dies zulässt, und ggf. auf den Transportmitteln teilweise zusammenzutragen bzw. zu sammeln, d.h. mehrere Lagen aufeinanderzulegen.

Das erfindungsgemässe Verfahren sowie die neue Vorrichtung arbeiten besonders effektiv, wenn sie mit Verfahren und Vorrichtungen zur direkten Herstellung von Buchblocks zusammenarbeiten, wie sie in den DE-A-2 741 332, 2 851 257 und 2 905 358 vorgeschlagen werden.

Anhand der Zeichnung wird die Erfindung beispielhaft näher erläutert. Es zeigen:
Fig. 1 schematisch eine Vorrichtung zur Herstellung von gleichzeitig mehreren Buchblocks,
Fig. 2a und 2b schematisch eine Falzschwert-Sattelvorrichtung einer Fadenheftmaschine.

Die erfindungsgemässe Vorrichtung weist die Transportanlage 1 eines Sammelhefters auf. Diese ist mit vierundzwanzig in Reihe angeordneten Magazinen 2 und mit vierundzwanzig mit den Magazinen zusammenwirkenden Anlegern 3 ausgerüstet. Die Anleger 3 ziehen aus ihren Magazinen eine Lage ab, öffnen sie ggf. in an sich bekannter Weise und hängen die geöffnete vereinzelte Lage auf den Sattel (nicht dargestellt) der Transportkette. Die einzelnen Lagen werden von den Sätteln der Transportkette auf nachgeordnete Sättel 4 der Weichenanlage 5 übergeben. Die Weichenanlage 5 weist für jede Fadenheftmaschine 6 eine Abzweigung 7 auf, mit der die jeweilige Lage der vorbestimmten Fadenheftmaschine 6 zugeführt wird. Jede Fadenheftmaschine 6 sammelt vorzugsweise vier Lagen auf einem Sattel, heftet sie und verbindet sie mit den vorangegangenen vier gehefteten Lagen, bis der Buchblock 8 komplett ist. Dann wird der geheftete und vom nachfolgenden Buchblock getrennte Buchblock in die vorzugsweise geschuppte Buchblockreihe 9 eingereiht und die Buchblocks auf ein Sammelband 10 gegeben, auf dem sie in an sich bekannter Weise in einer Reihe vereinzelt in eine Buchbindemaschine 11 weitergeleitet und dort weiterverarbeitet werden. Bei der dargestellten Vorrichtung handelt es sich im wesentlichen um eine neue Kombination handelsüblicher Maschinen. Lediglich die Weichenanlage 5 mit der Notauslage 18 ist dabei ein neues Maschinenelement.

In Fig. 2a und b ist beispielhaft schematisch ein Falzschwert-Sattel abgebildet, der verwendet wird, Lagen 15 mit fehlendem letzten Bruch bzw. Falz zu heften. Diese Lagen werden z.B. mit einer handelsüblichen Zusammentragemaschine vereinzelt auf dem Transportband der Weichenanlage 5 zugeführt, abgezweigt und gegen einen Anschlag 17 bis über das Falzschwert 12 gebracht. Das Schwert 12, das gleichzeitig als Fadenheftsattel dient, fährt in Pfeilrichtung nach oben durch zwei mit Federn 14 beaufschlagte Falzwalzen 13 und ordnet den letzten Falz der Lage an. Im oberen Totpunkt wird mit der Nadel 16 in an sich bekannter Weise geheftet. Diese Variante des erfindungsgemässen Verfahrens ist besonders wirtschaftlich, weil es nicht mehr erforderlich ist, die Lage vor dem Heften zu öffnen. Ausserdem kann eine einfachere Vorfalzmaschine verwendet werden.

## Patentansprüche

1. Verfahren zur Herstellung eines Buchblocks, wobei jeweils gleiche Lagen als Stapel jeweils einem Magazin einer in einer Reihe von mehreren, nebeneinander angeordneten Magazinen zugeführt, von jedem Magazin zugeordneten Anleger die Lagen eines Buchblocks in Reihe nacheinander positioniert auf ein unter oder neben der Magazinreihe parallel dazu angeordnetes, gleichzeitig mehrere Fadenheftmaschinen versorgendes, kontinuierlich oder schrittweise arbeitendes Transportsystem gegeben, gesammelt und fadengeheftet werden, dadurch gekennzeichnet, dass die Lagen des Buchblocks vorher in der Folge der Reihe derart gruppenweise geordnet 1 angelegt werden, dass - Gruppen mit jeweils f Laf gen gebildet werden und die einer Lage folgende Lal ge einer Gruppe die Lage x + - ist, wobei f die Zahl f der Fadenheftmaschinen und grösser als 1 ist, 1 die Anzahl der Lagen ist und x der Ordnungszahl der Lage des Buchblocks entspricht, wobei die untersten Lagen der längs des Transportsystems aufeinanderfolgenden Gruppen von der Ordnungszahl x = 1 bel ginnend bis zur Ordnungszahl x = - kontinuierlich f durchlaufen, wobei der Quotient - eine ganze Zahl, f vorzugsweise eine garade Zahl ist, und wobei jeweils die in der Folge gleiche Lage einer Gruppe der gleichen Fadenheftmaschine zugeführt wird.

2. Verfahren nach Anspruch 1, dadurch gekennzeichnet, dass jede folgende Lage der Fadenheftmaschine übergeben wird, die in der Folge im Buchblock diese Lage benötigt.

3. Verfahren nach Anspruch 2, dadurch gekennzeichnet, dass jede folgende Lage der in der Reihenfolge der Beschickung vorangehenden Fadenheftmaschine zugeführt wird.

4. Verfahren nach einem oder mehreren der Ansprüche 1 bis 3, dadurch gekennzeichnet, dass zum Vereinzeln der Lagen eine an sich bekannte Zusammentragemaschine verwendet wird.

5. Verfahren nach einem oder mehreren der Ansprüche 1 bis 3, dadurch gekennzeichnet, dass zum Vereinzeln der Lagen das Transportsystem eines an sich bekannten Sammelhefters verwendet wird.

6. Verfahren nach einem oder mehreren der Ansprüche 1 bis 5, dadurch gekennzeichnet, dass die Lagen vor dem Transportieren geöffnet werden.

7. Verfahren nach einem oder mehreren der Ansprüche 1 bis 5, dadurch gekennzeichnet, dass Lagen ohne den letzten Falz verwendet werden und der letzte Falz in der Fadenheftmaschine angeordnet wird, wobei gleichzeitig geheftet wird.

8. Verfahren nach einem oder mehreren der Ansprüche 1 bis 7, dadurch gekennzeichnet, dass die aus den Gruppen einer Fadenheftmaschine zugeführten Lagen in der Fadenheftmaschine gesammelt werden.

9. Verfahren nach einem oder mehreren der Ansprüche 1 bis 8, dadurch gekennzeichnet, dass beim Auftreten eines Stopperbogens oder eines Stoppers einer Fadenheftmaschine oder dergleichen die folgenden Bogen der folgenden Gruppe in eine Notauslage geleitet werden und die betreffende Fadenheftmaschine während eines Taktzyklus nicht beschickt wird.

10. Vorrichtung zur Durchführung des Verfahrens nach Anspruch 1 bis 9, bestehend aus einer Magazine, Anleger und eine mit den Anlegern zusammenwirkenden Transportanlage aufweisenden Zusammentragevorrichtung und einer Fadenheftmaschine, dadurch gekennzeichnet, dass die Zusammentragevorrichtung mit mindestens einer weiteren Fadenheftmaschine kombiniert ist, und dass die Zusammentragevorrichtung so ausgebildet ist, dass 1/f Gruppen mit jeweils f-Lagen anlegbar sind und die einer Lage folgende Lage einer Gruppe die Lage x + //f ist, wobei f die Zahl der Fadenheftmaschinen und grösserals 1, IdieZahl der Lagen, x die Ordnungszahl der Lage des Buchblocks sowie der Quotient I/f eine ganze Zahl, vorzugsweise eine gerade Zahl ist, und dass jeweils die in der Folge gleiche Lage einer Gruppe der gleichen Fadenheftmaschine zuleitbar ist.

11. Vorrichtung nach Anspruch 10, dadurch gekennzeichnet, dass zwischen der Transportanlage der Zusammentragemaschine (1) und jeder Fadenheftmaschine (6) eine Weichenvorrichtung (5) angeordnet ist, die das Weiterleiten einer Lage zur vorbestimmten Fadenheftmaschine ermöglicht.

12. Vorrichtung nach Anspruch 10, dadurch gekennzeichnet, dass die aus Magazin, Anleger und Transportanlage bestehende Zusammentragemaschine das Transportsystem eines an sich bekannten Sammelhefters ist.

13. Vorrichtung nach Anspruch 12, dadurch gekennzeichnet, dass das Transportsystem (1) des Sammelhefters mit in Reihe angeordneten Magazinen und mit den Magazinen zusammenwirkenden Anlegern (3) ausgerüstet ist.

14. Vorrichtung nach einem oder mehreren der Ansprüche 10 bis 13, dadurch gekennzeichnet, dass die Weichenanlage (5) für jede Fadenheftmaschine (6) eine Abzweigung (7) aufweist, mit der die jeweilige Lage der vorbestimmten Fadenheftmaschine (6) zugeführt wird.

15. Vorrichtung nach einem oder mehreren der Ansprüche 10 bis 14, gekennzeichnet durch eine Notauslage (18).

16. Vorrichtung nach einem oder mehreren der Ansprüche 10 bis 15, dadurch gekennzeichnet, dass jede Fadenheftmaschine (6) einen Anschlag (17), ein Falzschwert (12) und über dem Falzschwert mindestens zwei mit Federn (14) beaufschlagte Falzwalzen (13) besitzt, das Falzschwert (12) als Sattel ausgebildet ist und über dem Falzschwert (12) die Heftnadel (16) der Fadenheftmaschine angeordnet ist.

## Claims

1. Method for the production of a book block, in which like layers are each time fed as stacks to a magazine of a series of several magazines arranged one beside the other, the layers of a book block positioned in sequence one after the other are given by the feeder associated with each magazine onto a transport system, which is arranged below or beside the row of magazines parallelly thereto, operates continuously or stepwise and which supplies several thread-stitching machines at the same time, collected an thread-stitched, characterised thereby, that the layer of the book blocks previously fed ordered in gropus in such a manner in the sequence of the I row that - groups each of f layers are formed and f the layer of a group following one layer is the I layer x + -, wherein f is the number of the thread- f stitching machines and greater than 1, 1 is the number of the layers and x corresponds to the ordinal number of the layer of the book block, wherein the lowermost layers of the groups following one another along the transport system run through continuously starting from the ordinal number x = 1 up to 1 1 the ordinal number x = -, wherein the quotient - is f f a whole number, preferably an even number, and wherein that layer of a group, which is the same in the sequence, is fed to the same thread-stitching machine each time.

2. Method according to claim 1, characterised thereby, that each following layer is transferred to the thread-stitching machine which needs this layer in the sequence in the book block.

3. Method according to claim 2, characterised thereby, that each following layer is fed to the thread-stitching machine preceding in the sequence of the charging.

4. Method according to one or more of the claims 1 to 3, characterised thereby, that an in itself known collecting machine is used for the singling of the layers.

5. Method according to one or more of the claims 1 to 3, characterised thereby, that the transport system of an in itself known collecting stitcher is used for the singling of the layers.

6. Method according to one or more of the claims 1 to 5, characterised thereby, that the layers are opened before the transporting.

7. Method according to one or more of the claims 1 to 5, characterised thereby, that layers without the final fold are used and that the final fold is arranged in the thread-stitching machine while stitching is done at the same time.

8. Method according to one or more of the claims 1 to 7, characterised thereby, that the layers fed out of the groups to a thread-stitching machine are collected in the thread-stitching machine.

9. Method according to one or more of the claims 1 to 8, characterised thereby, that on the occurrence of a stopper sheet or of a stopper of a thread-stitching machine or the like, the following sheets of the following group are conducted into an emergency deposit and the thread-stitching machine concerned is not charged during one working cycle.

10. Apparatus forthe performance of the method according to claim 1 to 9, consisting of a collecting device displaying magazines, feeders and a trasport system co-operating with the feeders, and a thread-stitching machine, characterised thereby, that the collecting device is combined with at least one further thread-stitching machine and that the collecting de-I vice is so constructed that - groups each of f layers f are feedable and the layer of a group following one 1 layer is the layer x + -, wherein f is the number of f the thread-stitching machines and greater than 1, 1 is the number of the layers and x is the ordinal number of the layer of the book block as well as the quotient I - is a whole number, preferably an even number, f and that that layer of a group, which is the same in the sequence, is conductable to the same thread-stitching machine each time.

11. Apparatus according to claim 10, characterised thereby, that a shunting dvice (5), which makes the passing-on of a layer to a predetermined thread-stitching machine possible, is present between the transport system of the collecting machine (1) and each thread-stitching machine (6).

12. Apparatus according to claim 10, characterised thereby, that the collecting machine consisting of magazine, feeder and transport system is the transport system of an in itself known collecting stitcher.

13. Apparatus according to claim 12, characterised thereby, that the transport system (1) of the collecting stitcher is equipped with magazines arranged in sequence and with feeders (3) co-operating with the magazines.

14. Apparatus according to one or more of the claims 10 to 13, characterised thereby, that the shunting system (5) for each thread-stitching machine (6) displays a branch (7), by which the respective layer is fed to the predetermined thread-stitching machine (6).

15. Apparatus according to one or more of the claims 10 to 14, characterised by an emergency deposit (18).

16. Apparatus according to one or more of the claims 10 to 15, characterised thereby, that each thread-stitching machine (6) possesses an abutment (17), a folding blade (12) and at least two folding cylinders (13), which are above the folding blade and loaded by springs (14), the folding blade (12) is constructed as saddle and the stitching needle (16) of the thread-stitching machine is arranged above the folding blade (12).

## Revendications

1. Procédé pour fabriquer un corps de livre, selon lequel des cahiers identiques sont amenés sous forme de piles à un magasin d'une série de plusieurs magasins disposés l'un à côté de l'autre, les cahiers d'un corps de livre sont amenés disposés en rangée l'un après l'autre, par le margeur associé à chaque magasin, sur un système transporteur disposé sous ou à côté de la rangée de magasins et parallèlement à eux, lequel transporteur alimente simultanément plusieurs couseuses au fil textile et travaille en continu ou pas à pas, puis ils sont assemblés et cousus au fil textile, caractérisé en ce que les cahiers du corps de livre sont placés en étant préalablement disposés par groupes dans l'ordre de la rangée, qu'on forme 1 - groupes ayant respectivement f cahiers et le f cahier d'un groupe suivant un cahier est le cahier 1 x + - , f étant le nombre des couseuses et supé- f rieur à 1, lle nombre des cahiers et x le numéro d'ordre du cahier du corps de livre, les cahiers situés le plus bas des groupes se succédant le long du système transporteur traversant en continu du numéro 1 d'ordre x = 1 jusqu'au numéro d'ordre: = -, le quoI ^{f} tient -, étant un nombre entier, de préférence un f nombre pair, le même cahier d'un groupe dans la succession étant chaque fois amené à la même couseuse.

2. Procédé selon la revendication 1, caractérisé en ce que chaque cahier suivant est amené à la couseuse au fil textile, qui dans la succession dans le corps de livre a besoin de ce cahier.

3. Procédé selon la revendication 2, caractérisé en ce que chaque cahier suivant est amené à la couseuse au fil textile qui précède dans l'ordre de succession de l'alimentation.

4. Procédé selon une ou plusieurs revendication 1 à 3, caractérisé en ce que, pour séparer les cahiers, on utilise une machine à assembler connue en soi.

5. Procédé selon l'une ou plusieurs des revendications 1 à 3, caractérisé en ce que, pour séparer les cahiers, on utilise le système transporteur d'une encarteuse-piqueuse connue en soi.

6. Procédé selon l'une ou plusieurs des revendications 1 à 5, caractérisé en ce que les cahiers sont ouverts avant le transport.

7. Procédé selon l'une ou plusieurs des revendications 1 à 5, caractérisé en ce qu'on utilise des cahiers sans le dernier pli et que le dernier pli est disposé dans la couseuse au fil textile et que la couture est effectuée simultanément.

8. Procédé selon l'une ou plusieurs revendications 1 à 7, caractérisé en ce que les cahiers des groupes amenés à une couseuse au fil textile sont assemblés dans la couseuse.

9. Procédé selon l'une ou plusieurs des revendications 1 à 8, caractérisé en ce que lors de l'apparition d'une feuille de butée ou d'une butée d'une couseuse, ou l'analogue, les feuilles suivantes du groupe suivant sont guidées dans un emplacement de secours et la couseuse en question n'est pas alimentée dans un cycle de travail.

10. Dispositif pour mettre en oeuvre le procédé selon les revendications 1 à 9, constitué par un magasin, un dispositif d'assemblage comportant des margeurs et une installation de transport coopérant avec les margeurs, et par une couseuse au fil textile, caractérisé en ce que le dispositif d'assemblage est combiné avec au moins une autre couseuse au fil textile, et que le dispositif d'assemblage est réalisé de telle sorte que 1/f groupes ayant chacun f cahiers peuvent être placés et le cahier d'un groupe suivant un cahier est le cahier x + 1/f, f étant le nombre des couseuses et étant plus grand que 1, lie nombre des cahiers, x le numéro d'ordre du cahier du corps de livre et le quotient //f étant un nombre entier, de préférence un nombre pair, et que chaque fois, le cahier identique d'un groupe dans la succession est amené à la même couseuse au fil textile.

11. Dispositif selon la revendication 10, caractérisé en ce qu'on place entre l'installation de transport de la machine d'assemblage (1) et chaque couseuse au fil textile (6) un dispositif d'aiguillage (5) qui permet l'acheminement d'un cahier à la couseuse prédéterminée.

12. Dispositif selon la revendication 10, caractérisé en ce que la machine d'assemblage constituée par le magasin, les margeurs et l'installation de transport est le système transporteur d'une encarteuse-piqueuse connue en soi.

13. Dispositif selon la revendication 12, caractérisé en ce que le système transporteur (1) de l'encarteuse-piqueuse est équipé des magasins disposés en rangée et de margeurs (3) coopérant avec les magasins.

14. Dispositif selon l'une ou plusieurs des revendications 10 à 13, caractérisé en ce que l'installation d'aiguillage (5) pour chaque couseuse au fil textile (6) comporte une bifurcation (7) par laquelle le cahier concerné est amené à la couseuse prédéterminée (6).

15. Dispositif selon l'une ou plusieurs des revendications 10 à 14, caractérisé par un emplacement de secours (18).

16. Dispositif selon une ou plusieurs des revendications 10 à 15, caractérisé en ce que chaque couseuse au fil textile (6) comporte un betée (17), un couteau de pliage (12) et au dessus du couteau au moins deux rouleaux de pliage (13) assujettis à des ressorts, que le couteau de pliage (12) est réalisé sous forme de selle et que l'aiguille de couture (16) de la couseuse au fil textile est disposée au dessus du couteau de pliage (12).
